# EUROPÄISCHE PATENTSCHRIFT

(11) **EP 0 934 711 B1**
(45) Veröffentlichungstag und Bekanntmachung des Hinweises auf die Patenterteilung: **29.11.2000**
(21) Anmeldenummer: 98101689.2
(22) Anmeldetag: 31.01.1998
(51) Int. Cl.: A47B 47/00, A47B 47/05

(54) **Kasten- oder Regalmöbel**
Cupboard or shelf furniture
Meuble comprenant un placard ou des étagères

(43) Veröffentlichungstag der Anmeldung: 11.08.1999
(73) Patentinhaber: Team Möbel AG, 6130 Willisau (CH)
(72) Erfinder: Erni, Kurt, 5116 Schinznach-Bad (CH)
(74) Vertreter: Kemény AG Patentanwaltbüro

(56) Entgegenhaltungen:
- DE-A- 3 328 142
- DE-B- 1 484 277
- DE-U- 29 503 686
- FR-A- 2 026 336

## Beschreibung

Die vorliegende Erfindung betrifft ein Möbel nach dem Oberbegriff von Anspruch 1.

Möbelstücke wie Kästen oder Regale sind herkömmlicherweise aus Boden-, Seiten- und Deckenelementen aufgebaut, welche miteinander verbunden sind. Diese Verbindungen können fest oder lösbar ausgeführt sein, falls das Möbelstück transportiert werden soll. Derartige geschlossene Möbelstücke weisen überdies Türen auf, welche beispielsweise an Schwenkbeschlägen mit den feststehenden Möbelteilen angeschlagen sind oder in Führungen schiebbar ausgestaltet sind.

Die beschriebenen Möbelstücke sind herkömmlicherweise häufig aus Holz als Baustoff aufgebaut, welcher sich einfach bearbeiten lässt und für welchen eine grosse Auswahl an Verbindungselementen vorhanden sind. Bei der Verwendung von anderen Werkstoffen wie beispielsweise Metall, Kunststoff oder Glas müssen die Möbelstücke herkömmlicherweise umkonstruiert werden, da für jedes Material in der Regel eigene, spezifische Verbindungsmittel eingesetzt werden müssen.

So sind beispielsweise aus der DE-U-295 03 686 Streben mit Verbindungselementen bekannt, welche zu kubischen Möbelstücken zusammengefügt werden können. Die Verbindungselemente bilden jeweils an den Enden der einzelnen Streben Knoten, und die durch die Streben gebildeten, rechteckigen flächigen Felder werden durch Glaselemente, welche in den hierfür entsprechend profilierten Streben gehalten werden, ausgefüllt. Diese Elemente eignen sich insbesondere zum Erstellen von kubischen Schaukästen oder Gestellen in beliebigen Grössen und Kombinationen, sind dabei aber gestalterisch auf rechteckige, kubische Elemente beschränkt.

Die Aufgabe der vorliegenden Erfindung lag nun darin, Möbelstücke der eingangs genannten Art zu finden, welche einfach herstellbar sind und ohne grundlegenden Änderungen mit praktisch beliebigen Materialien ausgeführt werden können.

Diese Aufgabe wird erfindungsgemäss durch ein Möbel mit den Merkmalen von Anspruch 1 gelöst. Vorzugsweise sind weitere Ausführungsformen gemäss den abhängigen Ansprüchen 2 bis 18 vorgesehen.

Der Aufbau der Möbelstücke mit einem universellen Traggestell bringt den grossen Vorteil, dass die Verkleidungselemente des Möbels in Bezug auf Material praktisch beliebig frei ausgeführt sein können, ohne dass an der Möbelkonstruktion etwas geändert werden muss. Die Verkleidungselemente können beispielsweise Seitenwände, Decken- und Bodenteile oder Türelemente sein. Damit kann vorteilhaft eine bezüglich der Formgebung identisch wirkende Möbelfamilie mit identischer Funktionalität geschaffen werden, welche sich einfach den individuellen Befürnissen nach Beschaffenheit des Verkleidungsmaterials anpassen lässt, bei konstengünstiger Herstellung dank identischer Tragstruktur.

Die erfindungsgemäss vorgeschlagene Tragstruktur lässt bei wenigen Grundelementen eine grosse Variation in der Formgebung der Möbel zu. So können kubische oder zylinderförmige Möbel mit rechteckigem, rundem oder vorzugsweise trochoidförmigem Grundquerschnitt auf einfache Weise hergestellt werden. Durch die Tragstruktur lassen sich auch auf einfache Weise beispielsweise Abstellflächen resp. Regalflächen in praktisch beliebiger Position im Möbelstück anordnen.

Die Verkleidungsteile können vorteilhaft durch die vorzugsweise vorgesehenen bandförmigen Befestigungselemente einfach mit der Tragstruktur verbunden werden. Mit zu Schwenkscharnieren ausgebildeten Befestigungselementen lassen sich ebenfalls auf einfache Weise Türen für geschlossene Kastenmöbelstücke realisieren, die neben der einfachen Fertigung und hohen Funktionalität auch ästhetisch eine vorteilhafte Wirkung zeigen.
Vorzugsweise kann auch die erfindungsgemässe Tragstruktur lediglich mit einer oberen Abdeckung versehen werden, welche als Abstellfläche ausgebildet ist und damit beispielsweise ein Tischmöbel bildet, welches sich harmonisch in die Reihe der Kasten- und/oder Regalmöbel einordnet.

Die bevorzugte Gestaltung der Profile der Tragstruktur zeigt einerseits sehr gute statische Eigenschaften und genügt andererseits auch hohen ästhetischen Ansprüchen. Damit eignet sich die vorgeschlagene Tragstruktur vorteilhaft zum Aufbau von Vitrinenmöbeln, bei welchen die Verkleidung vollständig oder teilweise aus durchsichtigen Werkstoffen wie beispielsweise Glas besteht.

Ein Ausführungsbeispiel der Erfindung wird nachstehend anhand von Zeichnungen noch näher erläutert. Es zeigen
Fig. 1 die Durchsichtsansicht eines erfindungsgemässen Kastenmöbels mit rechteckiger Grundfläche;
Fig. 2 die Durchsichtsansicht eines weiteren erfindungsgemässen Kastenmöbels mit rechteckiger Grundfläche;
Fig. 3 die Durchsichtsansicht eines weiteren erfindungsgemässen Kastenmöbels mit runder Grundfläche in zylindrischer Ausführung;
Fig. 4 die Durchsichtsansicht eines weiteren erfindungsgemässen Kastenmöbels mit trochoidförmiger Grundfläche;
Fig. 5 die Aufsicht auf ein Möbel von Figur 2;
Fig. 6 die Aufsicht auf ein Möbel nach Figur 2 mit Verkleidungselementen aus Blech;
Fig. 7 die Aufsicht auf ein Möbel nach Figur 3;
Fig. 8 die Aufsicht auf ein Möbel nach Figur 4;
Fig. 9 die detaillierte Aufsicht auf eine Bodenstruktur eines Möbels nach Figur 1;
Fig. 10 den Querschnitt durch ein Schwenkprofil für Holz- resp. Kunststoffverkleidungen;
Fig. 11 den Querschnitt durch ein Schwenkprofil für Blechverkleidungen;
Fig. 12 die Teilansicht und -aufsicht auf einen Bereich der Deckenstruktur eines Möbels nach Figur 1; und
Fig. 13 die vergrösserte Aufsicht auf den Querschnitt eines Stützprofils.

Figur 1 zeigt nun die Durchsichtsansicht eines erfindungsgemässen Kastenmöbels oder Containermöbels 1. Hier ist nun klar die Tragstruktur, gebildet aus einer Bodenstruktur 2, drei davon nach oben abragenden Stützen 3,4 und 5 und einer Deckenstruktur 6, ersichtlich. Die Tragstruktur wird von einer Schalung aus Seitenteilen 7 und 8, Deckenplatte 10 sowie zwei Türelementen 11, 12 umschlossen. Die Seitenteile 7, 8 bilden dabei durch ihren L-förmigen Grundriss gleichzeitig auch die Rückwand des Containermöbels 1. Im Innern des Containermöbels 1 sind ferner vertikal angeordnete Tablare 13 vorgesehen, welche an die Tragstruktur in Anschlag gelangen resp. davon abgestützt sind.

Die Bodenstruktur 2 setzt sich aus drei Auslegern 14,15 und 16 zusammen, welche in einer Ebene angeordnet sind und deren einen Enden in einem Knoten 17 münden und mit den anderen Enden in die Stützen 3,4 resp. 5 eingreifen. Bei der dargestellten kubischen Form des Containermöbels 1 weist die Bodenstruktur eine T-förmige Gestalt auf. D.h. dass zwei Ausleger 14 und 15 in einer geraden Linie ausgerichtet sind und der dritte Ausleger 16 senkrecht zu dieser Linie in den Knoten 17 mündet.

Die unteren Enden der Stützen 3,4 resp. 5 können vorteilhafterweise als Standflächen des Containermöbels 1 dienen, wobei zusätzliche Fusselemente, wie beispielsweise höhenverstellbare Auflageelemente vorhanden sein können.

Durch diese Dreipunkt-Auflage des Containermöbels 1 wird vorteilhaft ein sicherer und wackelfreier Stand erzielt.

Die Deckenstruktur 6 ist in analoger Weise wie die Bodenstruktur 2 aus ebenfalls drei Auslegern 18, 19 resp. 20 gebildet und mündet in die oberen Enden der drei Stützen 3, 4 resp. 5.

In Figur 2 ist eine weitere Ausführungsform eines erfindungsgemässen Containermöbels 21 dargestellt, ebenfalls in kubischer Form mit nahezu quadratischem Grundriss. Der Aufbau dieses Containermöbels 21 entspricht dem Aufbau des in Figur 1 dargestellten Containermöbels 1. Hier sind nun die in einer Linie angeordneten Ausleger 14, 15 der Bodenstruktur 2 resp. Ausleger 18, 19 der Deckenstruktur 6 kürzer, im vorliegenden Beispiel ca. in halber Länge im Vergleich zu den Auslegern 16 resp. 20 der Boden- resp. Deckenstruktur ausgebildet. Bei diesem Containermöbel 21 sind zudem neben den Tablaren 13 auch Ausziehschubladen 22 dargestellt, welche alternativ im Containermöbel 21 angeordnet sein können. Bei diesen Ausziehschubladen 22 können die Führungen des Ausziehbeschlages ebenfalls mit der Tragstruktur verbunden sein.

In Figur 3 ist nun die Ansicht einer weiteren, bevorzugten Ausführungsform eines Containermöbels 23 in zylinderförmiger Gestaltung mit kreisförmigem Grundriss dargestellt. Wiederum ist die Tragstruktur durch die Bodenstruktur 2, die Deckenstruktur 6 und die drei diese Profile verbindenden, senkrecht angeordneten Trägern 3, 4 und 5 gebildet. Die Ausleger 14, 15 und 16 der Bodenstruktur 2 resp. 18, 19 und 20 der Deckenstruktur 6 sind nun hier vorzugsweise sternförmig bezüglich des Knotens 17 angeordnet, vorzugsweise in gleichmässigen Abständen und weisen alle die gleiche Länge auf. Die Schalung kann nun durch zwei bogenförmige Seitenteile 24, 25 mit einem Bogenwinkel von 120° sowie einem kreisrunden Deckenteil 26 gebildet werden. Die Türteile 27 und 28 sind jeweils ebenfalls bogenförmig und weisen einen Bogenwinkel von je 60° auf. Die Tablare 13 sind hier nun ebenfalls kreisrund ausgebildet.

In Figur 4 ist nun noch eine weitere, bevorzugte Ausführungsform eines erfindungsgemässen Containermöbels 29 dargestellt, welches einen trochoidförmigen Grundriss aufweist. Die Tragstruktur ist hier identisch aufgebaut wie beim zylinderförmigen Containermöbel 23. Die Seitenteile 30 und 31 sowie die Türteile 32 und 33 sind hier nun als Eckteile des trochoidförmigen Grundrisses ausgebildet.

In Figur 5 ist nun noch die Aufsicht auf das Containermöbel 21 nach Figur 2 ohne Deckenplatte dargestellt. Die Türen 11 und 12 sind hier ausgezogen in geschlossener Stellung und gestrichelt 11' und 12' in teilgeöffneter Stellung gezeigt. Die Seitenteile 7, 8 und die Türen 11, 12 sind hier beispielsweise in Holz ausgeführt und weisen eine homogene Dicke auf. In Figur 6 ist die Aufsicht auf ein gleiches Containermöbel 21 dargestellt, wobei hier die Seitenwände 7, 8 und die Türen 11, 12 in Metall ausgeführt sind. Die Randbereiche dieser Teile sind leicht abgewinkelt ausgeführt. Die Tragstruktur ist bei beiden Ausführungen, sowohl in Holz wie auch in Metall, vorteilhaft identisch. Auch in dieser Figur sind gestrichelt die teilgeöffneten Türen 11' und 12' dargestellt.

In den Figuren 7 und 8 sind schliesslich noch die Aufsichten auf die Containermöbel 23 und 29 mit rundem resp. trochoidförmigem Grundriss dargestellt. Hier sind nun die Türteile, im Gegensatz zu den Figuren 3 resp. 4 nicht zweiteilig sondern als Ausführungsvariante jeweils einteilig dargestellt, ebenfalls wieder gestrichelt in teilgeöffneter Position.

Es ist klar, dass anstelle der dargestellten Containermöbel 1,21, 23 und 29 auch Regale aufgebaut werden können, welche entweder vollständig unverschalt, nur aus dem Traggestell und daran angebrachten Tablaren aufgebaut, oder teilverschalt sein können.

In Figur 9 ist nun detaillierter die Ansicht eines Bereiches einer Bodenstruktur 2 eines Containermöbels 1 mit rechteckigem Grundriss in der Aufsicht dargestellt. Die entsprechende Deckenstruktur 6 ist identisch aufgebaut. Hier ist nun ersichtlich, dass die Ausleger 15 resp. 16 der Bodenstruktur 2 im Bereich des Übergangs zu den Stützen 3 resp. 4 in der Aufsicht trapezförmig aufgeweitet sind. Die Stützen 3 resp. 4 weisen vorzugsweise ein im wesentlichen H-förmiges Querschnittprofil auf, wobei die Seitenflächen 3' resp. 4' entsprechend der trapezförmigen Aufweitung der Stützen 3 resp. 4 ebenfalls leicht trapezförmig verlaufend ausgebildet sind. Die Ausleger 15 resp. 16 greifen über einen Kamm 15' resp. 16' in die eine Nut 34 der Träger 3 resp. 4 ein und sind mit diesen beispielsweise mittels Schrauben 41 verbunden.

In die andere Nut 34' der Stütze 4 greift nun vorzugsweise ein Befestigungselement 35 ein. Das Befestigungselement 35 ist vorteilhaft bandförmig gestaltet, vorzugsweise jeweils in derselben Länge wie die Höhe der damit verbundenen Seitenelemente 7 resp. 8. Die Querstrebe 35' des einen T-förmigen Profilquerschnitt aufweisenden Befestigungselementes 35 greift dabei in die Nut 34 ein, welche vorzugsweise Rückhaltevorsprünge aufweist.

Am nach Aussen vorstehenden Kamm des Befestigungselementes 35 können nun einseitig oder wie dargestellt beidseitig Verschalungselemente 8 resp. 7 angebracht werden. Diese können entsprechend dem verwendeten Material beispielsweise verklebt, verschraubt oder sonst in geeigneter Weise verbunden sein. Das Befestigungselement 35 kann vorzugsweise zweiteilig aufgebaut sein, was insbesondere ein verschraubte Verbindung mit den Verschalungselementen 7 resp. 8 begünstigt.

Das Befestigungselement kann weiter vorzugsweise als Gelenkresp. Scharnierelement 36 aufgebaut sein, welches hier in die Stütze 3 eingreift. Die Querschnittform des Scharnierelementes 36 entspricht im wesentlichen der Querschnittsform des Befestigungselementes 35. Die Drehachse 37 des Scharnierelementes 36 ist vorzugsweise an der Aussenseite angeordnet. Das Seitenelement 8, beispielsweise aus Holz (mit ausgezogenen Linien dargestellt), wird hier an der nach Aussen ragenden, feststehenden Kammflächen des Scharnierelementes 36 angebracht. Gestrichelt ist beispielsweise die Befestigung eines Seitenelementes 8' aus Metall mit wesentlich dünnerer Wandstärke dargestellt, welches über eine nach innen gebogene Abkantfläche, wie vorgängig bereits beschrieben, mit dem Scharnierelement 36 verbunden wird.

Das Türelement 12 wird seinerseits mit der beweglichen Kammfläche des Scharnierelementes 36 verbunden, wie in Figur 9 dargestellt.

In Figur 10 ist detaillierter die Aufsicht auf das Scharnierelement 36 mit daran mittels Schrauben 37 befestigen Seitenteilen 8 resp. Türelementen 12 dargestellt, welche hier beispielsweise aus Holz oder Kunststoff bestehen.

In Figur 11 ist ebenfalls die detaillierte Aufsicht auf das Scharnierelement 36 dargestellt, mit daran ebenfalls mittels Schrauben 38 befestigten Seitenteilen 8 resp. Türelementen 12 aus einem Material mit dünner Wandstärke, wie beispielsweise Metall oder Kunststoff.

In Figur 12 ist schliesslich noch die Seitenansicht und Aufsicht auf den Verbindungsbereich der Deckenstruktur 6 mit der Stütze 3 dargestellt. Der Ausleger 19 weist dabei einen in wesentlichen hochstehenden, rechteckigen Querschnitt auf und ist mittels zwei übereinander angeordneten Schrauben 42 mit der Stütze 3 verbunden. Die Deckenplatte 10 stützt sich auf das obere Ende der Stütze 3 ab und ist je nach Verwendungszweck nur aufgelegt oder beispielsweise damit verschraubt. Die Seitenteile 8 resp. Türelemente 12 sind in der Höhe derart ausgeführt, dass sie bündig mit der oberen Fläche der Deckenplatte abschliessen.

In Figur 13 ist schliesslich nochmals vergrössert die Aufsicht auf den Verbindungsbereich der Stütze 3 mit dem Ausleger 15 resp. dem Scharnierelement 36, wie in Figur 9 gezeigt, dargestellt. Hier sind nun noch die zwei vorzugsweise in der Nut 34 der Stütze 3 angeordneten Kanäle 39 und 40 dargestellt, welche eine Verbindung zwischen der Oberseite des Auslegers 15 und seiner Unterseite bilden, und beispielsweise als Kabeldurchgang resp. Kabelkanal genutzt werden können. Insbesondere kann dies von Vorteil sein, wenn zwischen den in die Stützen 3 eingreifenden Ausleger 15 resp. Tablarhalter (nicht dargestellt) die Nut 34 durch einen Deckel (nicht dargestellt) abgedeckt wird und im damit gebildeten Kanal beispielsweise elektrische Kabel unsichtbar verlegt werden können.

## Patentansprüche

1. Kasten- oder Regalmöbel mit einer Tragstruktur, die eine Bodenstruktur (2), von dieser senkrecht nach oben abragende, gerade Stützen (3, 4, 5) und eine Deckenstruktur (6) umfasst, wobei die Bodenstruktur (2) und die Deckenstruktur (6) jeweils aus in einer Ebene angeordneten Auslegern (14, 15, 16; 18, 19, 20) bestehen, dadurch gekennzeichnet, dass die Bodenstruktur (2) aus ausschliesslich drei Auslegern (14, 15, 16) besteht, die in einen einzigen Knoten (17) münden, und an deren anderen Enden die senkrecht nach oben abragenden, geraden Stützen (3, 4, 5) angeordnet sind, und dass die Deckenstruktur (6) ebenfalls aus ausschliesslich drei Auslegern (18, 19, 20) besteht, die in einen einzigen Knoten münden, wobei die senkrechten, geraden Stützen (3, 4, 5) in die anderen Enden der Ausleger (18, 19, 20) der Deckenstruktur (6) münden.

2. Kasten- oder Regalmöbel nach Anspruch 1, dadurch gekennzeichnet, dass die Ausleger (14,15,16;18,19,20) der Boden- (2) resp. Deckenstruktur (6) in T-Form angeordnet sind.

3. Kasten- oder Regalmöbel nach Anspruch 1, dadurch gekennzeichnet, dass die Ausleger (14,15,16;18,19,20) sternförmig, symmetrisch in Bezug auf den Knoten (17) angeordnet sind und untereinander dieselbe Länge aufweisen.

4. Kasten- oder Regalmöbel nach einem der Ansprüche 1 bis 3, dadurch gekennzeichnet, dass die Ausleger (14,15,16;18,19,20) einen vollen Profilquerschnitt aufweisen und einstückig zur Boden- (2) resp. Deckenstruktur (6) gebildet sind.

5. Kasten- oder Regalmöbel nach einem der Ansprüche 1 bis 4, dadurch gekennzeichnet, dass die Ausleger (14,15,16;18,19,20) jeweils vom Knoten (17) her gegen das freie Ende hin in der Aufsicht wenigstens im Endbereich eine Breitenaufweitung aufweisen.

6. Kasten- oder Regalmöbel nach einem der Ansprüche 1 bis 5, dadurch gekennzeichnet, dass die Ausleger (14,15,16;18,19,20) einen im wesentlichen rechteckigen Querschnitt mit vorzugsweise gerundeten Kanten aufweisen.

7. Kasten- oder Regalmöbel nach einem der Ansprüche 1 bis 6, dadurch gekennzeichnet, dass die Stützen (3,4,5) einen im wesentlichen H-förmigen Querschnitt aufweisen, wobei die Flankenflächen (3',4') vorzugsweise in der Aufsicht trapezförmig ausgebildet sind.

8. Kasten- oder Regalmöbel nach Anspruch 7, dadurch gekennzeichnet, dass jeweils eine Nut (34) der Stützen (3,4,5) einen T-förmigen Querschnitt aufweist, vorzugsweise die den Auslegern (14,15,16;18,19,20) entgegengesetzt angeordnete, äussere Nut (34').

9. Kasten- oder Regalmöbel nach einem der Ansprüche 1 bis 8, dadurch gekennzeichnet, dass weiter bandförmige Befestigungselemente (35) mit Verbindungsflächen für Verschalungselemente (7,8) vorhanden sind, welche mit den Stützen (3,4,5) derart verbindbar sind, dass die Verbindungsflächen parallel zur Richtung der Ausleger (14,15,16;18,19,20) ausgerichtet sind.

10. Kasten- oder Regalmöbel nach Anspruch 9, dadurch gekennzeichnet, dass die Befestigungselemente (35) als im Querschnitt T-förmiges Halteprofil ausgebildet sind, welches in eine entsprechende Ausnehmung resp. Nut (34') der Stützen (3,4,5) einschiebbar ist.

11. Kasten- oder Regalmöbel nach Anspruch 9 oder 10, dadurch gekennzeichnet, dass die Befestigungselemente (35) mindestens teilweise als Schwenkbeschlag (36) ausgebildet sind, welche eine senkrecht zu den Stützen (3,4,5) verlaufende Schwenkresp. Drehachse (37) aufweisen.

12. Kasten- oder Regalmöbel nach Anspruch 11, dadurch gekennzeichnet, dass die Schwenk- resp. Drehachse (37) am der Stütze (3,4,5) entgegengesetzten freien Ende des Schwenkbeschlages (36) angeordnet ist.

13. Kasten- oder Regalmöbel nach einem der Ansprüche 9 bis 12, dadurch gekennzeichnet, dass weiter aussen mit der Tragstruktur verbundene ebene oder gewölbte Verkleidungsflächen (7,8,11,12) vorgesehen sind.

14. Kasten- oder Regalmöbel nach Anspruch 13, dadurch gekennzeichnet, dass die Verleidungsflächen (7,8,11,12) aus Holz, Kunststoff, Glas oder Metall bestehen.

15. Kasten- oder Regalmöbel nach einem der Ansprüche 1 bis 14, dadurch gekennzeichnet, dass weiter oberhalb der Deckenstruktur (6) angeordnete und mit der Tragstruktur verbundene Deckenplatten (10) vorhanden sind, welche vorzugsweise eine rechteckige, kreisrunde oder trochoidförmige Gestalt aufweisen.

16. Kasten- oder Regalmöbel nach Anspruch 15, dadurch gekennzeichnet, dass bei der trochoidförmigen Deckenplatte (10) die Ausleger (18,19,20) der Deckenstruktur (6) jeweils in die Mitte der Seitenkanten weisend angeordnet sind.

17. Kasten- oder Regalmöbel nach einem der Ansprüche 1 bis 16, dadurch gekennzeichnet, dass lediglich eine Deckenplatte (10) über der Deckenstruktur (6) angeordnet ist, welche als Ablageplatte dient, und welche sich mindestens jeweils bis zum Ende der Ausleger ausdehnt, vorzugsweise über die Ausleger hinausragend ausgebildet ist.

18. Kasten- oder Regalmöbel nach einem der Ansprüche 1 bis 17, dadurch gekennzeichnet, dass die Tragstruktur aus einem Leichtmetall, vorzugsweise Aluminium besteht.

## Claims

1. Box- or shelf-type furniture, comprising a supporting structure having a floor profile (2) with straight supports (3, 4, 5) projecting vertically upward therefrom, and a ceiling profile (6), said floor profile (2) and ceiling profile being formed by arms (14, 15, 16; 18, 19, 20) arranged in a plane, characterized in that said floor profile (2) consists exclusively of three arms (14, 15, 16) leading into a single node (17) and having at their other ends arranged thereto said straight supports (3, 4, 5) projecting vertically upward, and in that said ceiling profile (6) is also formed exclusively by three arms (18, 19, 20) leading into a single node, whereby said vertical straight supports (3, 4, 5) lead into the other ends of the arms (18, 19, 20) of said ceiling profile (6).

2. The box- or shelf-type furniture according to claim 1, wherein the arms (14, 15, 16; 18, 19, 20) of the floor profile (2) and of ceiling profile (6) are arranged in a T-shape.

3. The box- or shelf-type furniture according to claim 1, wherein the arms (14, 15, 16; 18, 19, 20) are arranged in a star shape symmetrically with respect to the firs node (17) and mutually have the same length.

4. The box- or shelf-type furniture according to any of claims 1 to 3, wherein the arms (14, 15, 16; 18, 19, 20) have a solid profile cross-section and are formed integral with the floor profile (2) and ceiling profile (6) respectively.

5. The box- or shelf-type furniture according to any of claims 1 to 4, wherein the direction of the first node (17) toward the free end of the arms (14, 15, 16; 18, 19, 20), the latter have, as viewed from the top, a widening of the width at least in an end area thereof.

6. The box- or self-type furniture according to any of claims 1 to 5, wherein the arms (14, 15, 16; 18, 19, 20) have a substantially rectangular cross-section with preferably rounded edges.

7. The box- or self-type furniture according to any of claims 1 to 6, wherein the supports (3, 4, 5) have a substantially H-shaped cross-section, and the flank surfaces (3', 4'), as viewed from the top, have a substantially trapezoidal configuration.

8. The box- or self-type furniture according to claim 7, wherein one groove (34) respectively of the supports (3, 4, 5) has a substantially T-shaped cross-section, preferably the exterior groove (34') arranged opposite the arms (14, 15, 16; 18, 19, 20).

9. The box- or self-type furniture according to any of claims 1 to 8, wherein band-shaped fastening elements (35) having connection surfaces for encasing elements (7, 8) which can be connected with the supports (3, 4, 5) such that the connection surfaces are aligned parallel to the direction of the arms (14, 15, 16; 18, 19, 20).

10. The box- or self-type furniture according to claim 9, wherein the fastening elements (35) are configured as a T-shaped cross-section holding profile and are configured to be slid into a corresponding recess or groove (34') of the supports (3, 4, 5).

11. The box- or shelf-type furniture according to claim 9 or 10, wherein the fastening elements (35) are configured at least partly as a swivel mountings (36) having a swivel or first axis (37) extending perpendicular to the supports (3, 4, 5).

12. The box- or shelf-type furniture according to claim 11, wherein the swivel or pivot axis (37) is arranged on a free end of the swivel mounting (36) opposite the supports (3, 4, 5).

13. The box- or shelf-type furniture according to any of claims 9 to 12, wherein plane or curved covering surfaces (7, 8, 11, 12) are provided far outside and connected with the supporting structure.

14. The box- or shelf-type furniture according to claim 13, wherein the covering surfaces (7, 8, 11, 12) are selected from the group consisting of wood, plastic, glass and metal.

15. The box- or shelf-type furniture according to any of claims 1 to 14, wherein ceiling plates (10) are arranged above the ceiling profile (6) and are connected with the supporting structure, which ceiling plates (10) have preferably a substantially rectangular, circular or trochoidal configuration.

16. The box- or shelf-type furniture according to claim 15, wherein ceiling plates (10) in a trochoidal configuration are associated with arms (18, 19, 20) of the ceiling profile (6) arranged pointing to a centre of side edges thereof.

17. The box- or shelf-type furniture according to any of claims 1 to 16, wherein a single ceiling plate (10) is arranged above the ceiling profile (6) and constitutes a depositing plate and extends at least to an end of the arms, preferably beyond the arms.

18. The box- or shelf-type furniture according to any of claims 1 to 17, wherein the supporting structure consists of a light metal, preferably aluminium.

## Revendications

1. Meuble comprenant un placard ou des étagères, comprenant une structure support avec un fond (2), des supports (3, 4, 5) rectilignes s'étendendant verticalement vers le haut à partir du fond et avec un plafond (6), le fond (2) et le plafond (6) étant formés par des bras (14, 15, 16; 18, 19, 20) disposés dans un plan, caractérisé en ce que le fond (2) est formé exclusivement de trois bras (14, 15, 16) se terminant dans un noeud (17) unique avec les supports (3, 4, 5) rectilignes verticaux arrangés à leurs autres extrémités, et en ce que le plafond (6) est formé également exclusivement de trois bras (18, 19, 20) se terminant dans un noeud unique avec les supports (3, 4, 5) rectilignes verticaux se terminant aux autres extrémités des bras (18, 19, 20) du plafond (6).

2. Meuble selon la revendication 1, caractérisé en ce que les bras (14, 15, 16; 18, 19, 20) du fond (2) et du plafond (6) respectivement sont avancés en forme de T.

3. Meuble selon la revendication 1, caractérisé en ce que les bras (14, 15, 16; 18, 19, 20) sont avancés en étoile, symétriquement par rapport au noeud (17) et présentent mutuellement la même longueur.

4. Meuble selon l'une des revendications 1 à 3, caractérisé en ce que les bras (14, 15, 16; 18, 19, 20) présentent une section de profil pleine et forment partie intégrale du fond (2) respectivement du plafond (6).

5. Meuble selon l'une des revendications 1 à 4, caractérisé en ce que les bras (14, 15, 16; 18, 19, 20), vus du noeud (17) en direction de leurs l'extrémités libres et en vue de dessus, présentent au moins dans la zone terminale un élargissement de la largeur.

6. Meuble selon l'une des revendications 1 à 5, caractérisé en ce que les bras (14, 15, 16; 18, 19, 20) présentent une section essentiellement rectangulaire et de préférence des arêtes arrondies.

7. Meuble selon l'une des revendications 1 à 6, caractérisé en ce que les supports (3, 4, 5) présentent une section essentiellement en forme de H, les surfaces des flancs (3', 4') ayant, en vue de dessus, de préférence une forme trapézoïdale.

8. Meuble selon la revendication 7, caractérisé en ce que l'une des rainures (34) des supports (3, 4, 5) présente en section en T, de préférence la rainure extérieure (34') disposée opposée aux bras (14, 15, 16; 18, 19, 20).

9. Meuble selon l'une des revendications 1 à 8, caractérisé par des éléments de fixation en forme de bande (35) avec des surfaces de raccordement pour des éléments de revêtement (7, 8) qui peuvent être raccordés avec les supports (3, 4, 5) de telle manière que les surfaces de raccordement soient alignées parallèlement à la direction des bras (14, 15, 16; 18, 19, 20).

10. Meuble selon la revendication 9, caractérisé en ce que les éléments de fixation (35) sont constitués comme profil de support avec une section en forme de T qui peut être glissé dans un creux respectivement une rainure (34') des supports (3, 4, 5) .

11. Meuble selon la revendication 9 ou 10, caractérisé en ce que les éléments de fixation (35) sont constitués au moins partiellement par des armatures pivotantes (36) qui présentent un axe de pivotement (37) s'étendant à angle droit par rapport aux supports (3, 4, 5).

12. Meuble selon la revendication 11, caractérisé en ce que l'axe de pivotement (37) est disposé à l'extrémité libre de l'armature de pivotement (36) opposée au support (3, 4, 5).

13. Meuble selon l'une des revendications 9 à 12, caractérisé en ce que des surfaces de revêtement planes ou voûtées (7, 8, 11, 12) sont prévues plus loin à l'extérieur et connectées avec la structure de support.

14. Meuble selon la revendication 13, caractérisé en ce que les surfaces de revêtement sont en bois, matière plastique, verre ou métal.

15. Meuble selon l'une des revendications 1 à 14, caractérise en ce que des panneaux de plafond (10) sont disposés au-dessus du plafond (6) et connectés avec la structure support, les panneaux ayant de préférence une forme rectangulaire, circulaire ou trochoide.

16. Meuble selon la revendication 15, caractérisé en ce que dans une construction avec des panneaux trochoides (10) les bras (18, 19, 20) du plafond (6) sont disposés de manière à s'étendre en direction du milieu des arêtes latérales.

17. Meuble selon l'une des revendications 1 à 16, caractérisé en ce qu'un seul panneau de plafond (10) est disposé au-dessus du plafond (6), servant de panneau d'empilage et s'étendant au moins jusqu'à l'extrémité des bras, de préférence au-delà des bras.

18. Meuble selon l'une des revendications 1 à 17, caractérisé en ce que la structure support est en métal léger, de préférence en aluminium.
